# EUROPÄISCHE PATENTSCHRIFT

(11) **EP 0 197 000 B1**
(45) Veröffentlichungstag und Bekanntmachung des Hinweises auf die Patenterteilung: **24.01.1990**
(21) Anmeldenummer: 86810105.6
(22) Anmeldetag: 03.03.1986
(51) Int. Cl.: E02D 17/20, E02D 29/02

(54) **Element zum Erstellen begrünbarer Steilböschungen**
Element for realizing steep plant-accommodating slopes
Elément pour réaliser des pentes raides à planter

(30) Priorität: 05.03.1985 CH 990/85
(43) Veröffentlichungstag der Anmeldung: 08.10.1986
(73) Patentinhaber: Fritz Landolt AG, CH-8752 Näfels (CH); Rüegger, Rudolf, CH-9052 Niederteufen (CH); Eberle Garten- und Tiefbau AG, CH-9100 Herisau (CH)
(72) Erfinder: Schwitter, Eugen, CH-8752 Näfels (CH); Rüegger, Rudolf, CH-9052 Niederteufen (CH)
(74) Vertreter: Justitz-Wormser, Daisy P., Dipl.-Chem.

(56) Entgegenhaltungen:
- DE-A- 2 053 891
- FR-A- 1 393 988
- FR-A- 2 303 121
- US-A- 3 686 873
- US-A- 4 117 686

## Beschreibung

Die Erfindung betrifft eine Anordnung zum Erstellen begrünbarer Steilböschungen nach dem Oberbegriff des unabhängigen patentanspruchs 1 sowie ein Verfahren zum Erstellen einer Steilböschung mit einer solchen Anordnung.

Steilböschungen erlangen zunehmend dort an Bedeutung, wo es gilt, dem zunehmenden Verlust an Landschaftsraum entgegenzuwirken, ohne dass auf notwendige. Bauvorhaben verzichtet werden muss. So werden Autostrassen und Bahntrassen in Einschnitten und auf Schüttungen gebaut. Die Sicherung der Böschungen bei solchen Bauten ist mit den bekannten massiven Stütz- oder Futtermauem jedoch nicht nur teuer, sondern auch wenig umweltfreundlich. Um solche Mauern zu vermeiden, ist seit langem bekannt, dass der Boden als tragendes Material zu verwenden ist. Solche Massnahmen sind aber erst dann optimal, wenn ihre Sichtflächen begrünbar sind und die Bepflanzung in die Sicherung mit einbezogen werden kann.

Durch die FR-A-2 303 121 ist eine Erdarmierung bekannt geworden, bei welcher Stützgitter als massgebende Bestandteile statisch und permanent die Zugkräfte im armierten Erdkörper aufnehmen. Eine eingelegte Matte dient dem Erosionsschutz und verhindert das Austreten und Ausschwemmen des Erdmaterials durch die Maschen des groben Stützgitters.

Durch die US-A-4,117,686, die FR-A-1 393 988 und die US-A-3 686 873 sind weitere Erdarmierungen bekannt geworden, die ausnahmslos statisch und permanent sind und die eine vollflächige Begrünung nicht ermöglichen.

Ferner ist es durch die DE-A-2 053 891 bekannt, zur Erhöhung der Festigkeit eines künstlichen Bauwerkes aus Lochergestein diesem flexible Fäden beizumischen. Aus dem Gemisch von Lockergestein und Fäden werden höhenmässig voneinander getrennte Lagen gebildet.

Durch die CH-PS 566 452 ist bekannt, dass begrünbare Steilböschungen mit Geotextilien erstellt werden können. Nachteilig ist bei diesen jedoch, dass diese eine unregelmässige und verletzliche Oberfläche aufweisen und übersteile Böschungen gegen Erosion nicht geschützt sind.

Der Erfindung liegt die Aufgabe zugrunde, eine Anordnung der im Oberbegriff des Anspruchs 1 genannten Art zu schaffen, welche die oben genannten Nachteile vermeidet. Die Anordnung soll somit eine Begrünung auch im Hydrosaatverfahren ermöglichen, maschinell mähbar sein und einen einfachen Aufbau bei geringem Gewicht und kleinem Transportvolumen aufweisen.

Die Aufgabe wird durch die Erfindung gemäss Anspruch 1 gelöst.

Mit dieser Anordnung können auch ohne den-Einsatz von Baumaschinen übersteile und sogar senkrechte Böschungen erstellt werden. Die Stützgitter lassen sich so anordnen, dass eine ebene oder stufenförmige Böschung entsteht, die bepflanzt und auch maschinell bewirtschaftet werden kann. Die Stüttzgitter können im Laufe der Jahre abgebaut (Korrosion) werden, wonach der begrünte und inzwischen durch das Wurzelwerk verfestigte Boden die Sicherung und Stützung der Böschung übernimmt.

Zur Gewährleistung der Stützfunktion und der Stabilität sind mehrere horizontale Armierungselemente aus einem Geotextil vorgesehen, die in das Bodenmaterial einzubringen sind.

Bei der Weiterbildung der Erfindung gemäss Anspruch 2 liegen die Stimwände mehrerer benachbarter Elemente in einer Ebene. Diese Anordnung zeichnet sich durch einen besonders einfach zu erstellenden Aufbau aus und ist maschinell besonders leicht zu bewirtschaften.

Ein geeignetes Verfahren zum Erstellen einer Steilböschung ergibt sich aus Anspruch 3.

Ausführungsbeispiele der Erfindung werden nachfolgend anhand der Zeichnung näher erläutert. Es zeigen :
Fig. 1 eine perspektivische Ansicht eines Teils einer erfindungsgemässen Anordnung,
Fig. 2 ein Querschnitt durch eine Anordnung,
Fig. 3 einen Querschnitt durch eine Steilböschung,
Fig. 4 einen Querschnitt durch einen Damm,
Fig. 5 einen Querschnitt durch eine gestufte Steilböschung und Buschwerkeinlage, und
Fig. 6 einen Querschnitt durch eine Steilböschung an einem Gewässer.

Wie die Fig. 1 zeigt, weist das Element 1 ein Stützgitter 3 auf, das aus einer ebenen Stimwand 3b sowie einer Bodenwand 3a und einer Deckenwand 3c besteht. Die Stimwand 3b bildet mit der Bodenwand 3a einen Winkel, der in der Regel grösser als 40° und im Grenzfall 90° sein kann. Die Bodenwand 3a und die Deckenwand 3c verlaufen etwa parallel zueinander, wobei die Deckenwand 3c vorzugsweise kürzer ist als die Bodenwand 3a. Das Stützgitter 3 besteht aus einem biegesteifen Gitter 3, beispielsweise aus Stahl, mit einer Maschenweite von etwa 10 bis 20 cm. Das Gitter 3 kann mit einem eingehängten Haltebügel 4 zusätzlich verstärkt sein.

Das Gitter 3 ist mit einer Einlage 5 aus einem durchwuchsfähigen Geotextil belegt. Solche Geotextilien sind allgemein bekannt und bestehen aus Kunststoff oder einem natürlichen Material. Die Einlage 5 ist mit einem hier nicht dargestellten Befestigungsmittel, beispielsweise mit Klammern, am Stützgitter 3 befestigt.

Zwischen Bodenwand 3a und der Deckenwand 3c eines weiteren Elementes ist ein flaches Armierungselement 6, z. B. aus einem an sich bekannten Geotextil eingelegt, das in der Ebene der Deckenwand 3c liegt und das entsprechend seiner Funktion aus einem anderen Geotextil bestehen kann als dasjenige der Einlage 5.

Gut sichtbar ist, dass die Deckenwand 3c, namentlich zur Erleichterung der Verfüllung, wesentlich kürzer ist als die Bodenwand 3a.

Der Arbeitsablauf beim Erstellen einer Steilböschung soll anhand der Fig. 2 beispielhaft erläutert werden.

In der vorbereitenden Phase wird ein Planum erstellt und auf diesem ein Geotextil ausgelegt, das eine Armierungsfunktion übernimmt. Nun werden Elemente 1' mit eingelegten Geotextilien auf den Boden gestellt und die Elemente mit Bodenmaterial gefüllt und dieses verdichtet. Dies wird mit weiteren Elementen 1" wiederholt, bis mit oberen Abschlusselementen 1'" die gewünschte Höhe der Böschung erreicht ist. Die Böschung kann nun mit Hilfe eines bekannten Hydrosaatverfahrens begrünt werden. Mit dem Aufbau der Böschung können gleichzeitig Buschlagen etc. eingebaut werden. Die Elemente 1 können selbstverständlich auch ohne nachträgliche Begrünung zum Erstellen von temporären Bauten, wie beispielsweise Baupisten und Schutzdämmen, verwendet werden.

In den Fig. 3 bis 6 sind Beispiele von Steilböschungen dargestellt, die mit erfindungsgemässen Elementen 1 erstellt werden können.

Ein einfaches Beispiel einer begrünten Steilböschung 7 ist in Fig. 3 dargestellt. Hier sind die Elemente 1 so gestapelt, dass alle Stimwände 3b in einer Ebene liegen, was eine ebene und abrutschsichere Steilböschung ergibt, die maschinell leicht bewirtschaftet werden kann.

Ein Damm mit begrünten Steilböschungen ist in der Fig. 4 dargestellt. Die Stabilität des Dammes ist, wie hier dargestellt, mit der durchgehenden Armierung gewährleistet.

Wie Fig. 5 zeigt, können auch gestufte Böschungen mit Buschwerkeinlagen 8 erstellt werden, indem die Elemente horizontal versetzt angeordnet werden. Die Armierungselemente 6 gewährleisten die Stabilität der Böschung auch in den horizontalen Bereichen.

Ein Beispiel für eine Steilböschung an einem Gewässer mit unterem Stein- oder Blockwurf bis zum Normalwasserstand 9a und begrünter Steilböschung bis über den Hochwasserstand 9b ist in Fig. 6 dargestellt.

Zum Erstellen einer Steilböschung können auch unterschiedliche Elemente verwendet werden und diese können insbesondere in Uebergangs- und Abschlussbereichen in geeigneter Weise abgeändert sein.

## Patentansprüche

1. Anordnung zum Erstellen einer begrünbaren Steilböschung, mit mehreren korbförmigen Stützgittem (3), die jeweils eine ebene Stimwand (3b) und eine ebene und horizontal anzuordnende Bodenwand (3a) oder Deckenwand (3c) aufweisen, wobei jedes Stützgitter (3) im Bereich der Stimwand (3b) mit einer Einlage (5) aus einem durchwuchsfähigen Geotextil belegt ist, dadurch gekennzeichnet, dass die Stimwände (3b) jeweils entsprechend der Neigung der Steilböschung zur Bodenwand (3a) geneigt sind, dass mehrere eben und horizontal auszulegende, flächige Armierungselemente (6) aus einem Geotextil vorgesehen sind, die in das Bodenmaterial einzubringen sind und sich jeweils weiter als die Bodenwand (3a) in das Erdreich erstrecken und die mit einer Decken- oder Bodenwand (3a, 3c) durch Klemmung verbunden sind, und dass die Armierungselemente (6) die Einlagen (5) im Bereich der Bodenwand (3a) bzw. der Deckenwand (3c) überdecken und die Einlagen (5) so bemessen sind, dass sie im Bereich der Boden- und Deckenwand, in das Bodenmaterial einzubringen sind und dass eine Begrünung im Bereich der Stimwände (3b) vorgesehen ist.

2. Anordnung nach Anspruch 1, dadurch gekennzeichnet, dass die Stimwände (3b) benachbarter Stützgitter (3) in einer Ebene liegen.

3. Verfahren zum Erstellen einer Steilböschung mit einer Anordnung nach Anspruch 1, gekennzeichnet durch folgende Schritte :
a) Erstellen eines Planums,
b) Auslegen eines Geotextils (6) auf diesem Planum
c) Einbau eines Stützgitters (3) mit einem eingelegten durchwuchsfähigen Geotextil (5),
d) Einfüllen von Boden material in das Stützgitter (3) und Verdichten des Bodenmaterials,
e) Erstellen eines weiteren planums und gegebenenfalls mehrmaliges Wiederholen der Schritte a) bis d),
f) Begrünung der Böschung.

## Claims

1. An arrangement for preparing a steep slope which can be grassed over, having a plurality of cage-like supporting lattices (3), each of which comprises a plane end wall (3b) and a plane bottom wall (3a) or top wall (3c) to be arranged horizontally, each supporting lattice (3) being lined, in the region of the end wall (3b) with an insert (5) of geotextile through which growth is possible, characterised in that the end walls (3b) are each inclined to the bottom wall (3a) according to the inclination of the steep slope, that a plurality of flat reinforcing elements (6) of a geotextile are provided, which are to be laid flat and horizontally and which are to be inserted in the material of the ground and each extend further into the earth than the bottom wall (3a) and are connected to a top or bottom wall (3a, 3c) by compression, and that the reinforcing elements (6) overlap the inserts (5) in the region of the bottom wall (3a) or the top wall (3c) and the inserts (5) are so dimensioned that they are adapted to be inserted in the material of the ground in the region of the bottom and top walls and that grassing over is provided in the region of the end walls (3b).

2. An arrangement according to Claim 1, characterised in that the end walls (3b) of adjacent supporting lattices (3) lie in one plane.

3. A method of preparing a steep slope with an arrangement according to Claim 1, characterised by the following steps :
a) Preparing a formation level,
b) Laying out a geotextile (6) on this formation level,
c) Installing a supporting lattice (3) with an inserted geotextile (5) through which growth is possible,
d) Filling the supporting lattice (3) with earth material and compressing the earth material,
e) Preparing a further formation level and, if necessary, repetition of the steps a) to d) several times,
f) Grassing over the slope.

## Revendications

1. Elément pour réaliser une pente raide à planter, comprenant plusieurs grillages de contrefort (3) en forme de panier, se composant à chaque fois d'une paroi frontale plane (3b) et d'une paroi de fond (3a) ou d'une paroi de recouvrement (3c), plane et devant être disposée horizontalement, chaque grillage de contrefort (3) étant garni, au voisinage de la paroi frontale (3b), d'une structure intégrée (5) en un géotextile laissant passer la végétation, caractérisé par le fait que les parois frontales (3b) présentent, par rapport à la paroi de fond (3a), une inclinaison correspondant respectivement à l'inclinaison de la pente raide ; par le fait qu'il est prévu plusieurs éléments d'armature plats (6) en un géotextile, qui doivent être agencés de manière plane et horizontale, doivent être incorporés dans le matériau de terrassement, pénètrent à chaque fois, dans la terre, plus loin que la paroi de fond (3a) et sont solidarisés par coincement sur une paroi de recouvrement ou de fond (3a, 3c) ; et par le fait que les éléments d'armature (6) recouvrent les structures intégrées (5) au voisinage respectif de la paroi de fond (3a) ou de la paroi de recouvrement (3c), et les structures intégrées (5) sont dimensionnées de telle sorte qu'elles soient enfonçables dans le matériau de comblement au voisinage des parois de fond et de recouvrement, un ornement de verdure étant prévu au voisinage des parois frontales (3b).

2. Elément selon la revendication 1, caractérisé par le fait que les parois frontales (3b) de grillages de contrefort voisins (3) se situent dans un plan.

3. Procédé pour réaliser une pente raide à planter, à l'aide d'un élément selon la revendication 1, caractérisé par les étapes suivantes :
a) établissement d'une couche de forme,
b) mise en place d'un géotextile (6) sur cette couche de forme,
c) incorporation d'un grillage de contrefort

(3), dans lequel est intégré un géotextile (5) laissant passer la végétation,
d) déversement de matériau de comblement dans le grillage de contrefort (3), puis compactage de ce matériau de comblement,
e) établissement d'une autre couche de forme et, éventuellement, répétition multiple des étapes a) à d), f) ornement du talus par de la verdure.
